# EUROPÄISCHE PATENTSCHRIFT

(11) **EP 0 154 603 B1**
(45) Veröffentlichungstag und Bekanntmachung des Hinweises auf die Patenterteilung: **09.12.1987**
(21) Anmeldenummer: 85810016.7
(22) Anmeldetag: 22.01.1985
(51) Int. Cl.: B65D 41/34

(54) **Verschlusskappe aus Kunststoffmaterial**
Plastic closure cap
Capsule de bouchage en matière plastique

(30) Priorität: 06.02.1984 CH 531/84; 11.05.1984 CH 2327/84
(43) Veröffentlichungstag der Anmeldung: 11.09.1985
(73) Patentinhaber: CROWN OBRIST AG, CH-4153 Reinach (CH)
(72) Erfinder: Obrist, Albert, CH-1005 Lausanne (CH); Bartl, Franz-Thomas, CH-4123 Allschwil (CH); Geisinger, Klaus, D-7880 Bad Säckingen (DE)
(74) Vertreter: Wenger, René

## Beschreibung

Die Erfindung bezieht sich auf eine Verschlusskappe aus Kunststoffmaterial gemäss dem Oberbegriff von Patentanspruch 1. Derartige Verschlusskappen mit einem sogenannten mechanischen Garantieband sind bereits seit einiger Zeit bekannt und gebräuchlich. Im Gegensatz zu den anschrumpfbaren Garantiebändern haben die mechanischen Garantiebänder den Vorteil, dass sie beim Aufschrauben der Schraubkappe automatisch einrasten und dass keine zusätzlichen Bearbeitungsstationen wie z.B. Wärmeschrumpftunnels usw. erforderlich sind. Nach dem Einrasten der Rückhalteelemente beim vollständigen Aufschrauben der Verschlusskappe kann die Verschlusskappe nur durch Zerstörung des Garantiebandes wieder abgeschraubt werden, so dass ein erstmaliges Öffnen eines Behälters angezeigt wird.

Schwierigkeiten ergeben sich bei den mechanischen Garantiebändern einerseits durch die etwas komplizierte Querschnittskonfiguration beim Entformen aus dem Spritzgusswerkzeug. Andererseits muss jedoch auch darauf geachtet werden, dass das mechanische Garantieband nicht bereits beim Aufsetzen der Verschlusskappe auf die Behältermündung zerstört wird. Das mechanische Garantieband muss sich daher beim Aufschrauben bis zu einem gewissen Grad dehnen können, ohne dass diese Dehnfähigkeit beim Abschrauben der Verschlusskappe dazu führt, dass die Rückhalteelemente ohne Abreissen des Garantiebandes über den ringförmigen Vorsprung gleiten.

Durch die GB-A-2 022 063_{'}isz eine Verschlusskappe mit mechanischem Garantieband bekannt geworden, bei welchem als Rückhalteelement ein auf der Innenseite des Garantiebandes umlaufender Wulst dient, der auf einer Seite etwas schräg nach unten gezogen ist. Der umlaufende Wulst hat den Nachteil, dass er die Wandstärke des Garantiebandes wesentlich verdickt, so dass das Garantieband an der kritischen Stelle überdehnt wird. Diese Überdehnung kann dazu führen, dass der Wulst unter dem ringförmigen Vorsprung nicht mehr genügend tief einrastet, so dass ein Abschrauben der Verschlusskappe ohne Abreissen des Garantiebandes möglich sein kann.

Durch die FR-A-2,454,977 ist eine mechanische Garantieeinrichtung bekannt geworden, bei der das Garantieband aus zwei etwa halbkreisförmigen Abschnitten besteht, auf deren Innenseite ein Haltenocken angeordnet ist. Die zweiteilige Ausbildung des Garantiebandes ohne jegliche Verbindung der beiden Abschnitte soll eine gewisse Flexibilität gewährleisten. Die vollständige Unterbrechung des Garantiebandes birgt jedoch wieder die Gefahr in sich, dass das Garantieband beim Entfernen der Schraubkappe nicht abreisst, sondern nur leicht nach aussen gebogen wird.

Es ist daher eine Aufgabe der Erfindung, die genannten Nachteile zu vermeiden und insbesondere eine Verschlusskappe der eingangs genannten Art zu schaffen, bei der das Garantieband ohne die Gefahr einer Überdehnung odereines Abreissens des Garantiebandes mühelos auf die Behältermündung aufgesetzt werden kann, wobei beim erstmaligen Abschrauben der Verschlusskappe das Garantieband fest unter dem Vorsprung an der Behältermündung gehalten wird und von der Verschlusskappe abgetrennt wird. Eine weitere Aufgabe der Erfindung besteht darin, eine spritzgusstechnisch optimale Querschnittskonfiguration zu schaffen, welche mit rasch arbeitenden, axial entformenden Gusswerkzeugen entformt werden kann. Schliesslich besteht eine weitere Aufgabe darin, ein mechanisches Garantieband zu schaffen, welches schon bei einem geringen Abschraubdrehmoment wenigstens teilweise von der Unterkante der Kappe abreisst.

Diese Aufabe wird «ausgehend von der Verschlusskappe nach der FR-A-2 454 977» erfindungsgemäss mit einer Verschlusskappe gelöst, welche die Merkmale im Kennzeichen von Patentanspruch 1 aufweist. Durch die Kombination von insgesamt drei verschiedenen Rückhalteelementen wird den verschiedenen, teilweise gegensätzlichen Anforderungen an das Garantieband auf optimale Weise Rechnung getragen. Die umlaufende Rastkante beeinträchtigt die Dehnbarkeit des Garantiebandes praktisch kaum. Trotzdem untergreift sie den umlaufenden Vorsprung an der Behältermündung über ihren ganzen Umfang und wirkt somit bereits als Widerlager beim Abschrauben der Verschlusskappe. Die einzelnen Haltenocken im Bereich der Rastkante beeinträchtigen die Dehnbarkeit des Garantiebandes ebenfalls nicht. Sie sind jedoch in der Lage, grössere Kräfte in Axialrichtung aufzunehmen, so dass das Garantieband beim Abschrauben der Verschlusskappe in jedem Fall abreisst. Durch Anzahl und Anordnung der Haltenocken lässt sich zudem der Abreissvorgang beim Garantieband steuern.

Als drittes Rückhalteelement wirkt schliesslich der Wulst, mit dessen Dimensionierung sich die Dehnbarkeit des Garantiebandes beeinflussen lässt. Der Wulst bildet eine ganze oder partielle Verstärkung der Wandstärke des Garantiebandes.

Auf besonders optimale Weise wirken die drei Rückhalteelemente zusammenn, wenn sich die radiale Stärke des Wulstes beidseits der Haltenocken mit zunehmender Entfernung von letzteren in Umfangsrichtung verkleinert. Dadurch stützt der Wulst den Haltenocken ab, ohne dass auf den gesamten Umfang bezogen der Wulst eine zu grosse Versteifung herbeiführen würde. Das Garantieband bleibt dadurch elastisch und wird beim Aufsetzen der Schraubkappe nicht überdehnt.

Besonders vorteilhaft sind wenigstens zwei Haltenocken am Garantieband angeordnet, wobei der Wulst zwischen den Haltenocken in die Rastkante übergeht. Dadurch wird das Garantieband dort, wo der Wulst in die Rastkante übergeht, in elastische Zonen unterteilt, während sich gegen die Haltenocken hin das Garantieband zunehmend versteift.

Zweckmässigerweise hat der Wulst im Querschnitt eine etwa dreieckige Konfiguration, wobei die dem Kappenboden zugewandte obere Begrenzungsfläche des Wulstes nahtlos in die Rastkante übergeht. Bei dieser Formgebung, welche auch spritzgusstechnisch vorteilhaft ist,. lässt sich der Wulst leicht über den Flaschenwulst schieben.

Auf besonders optimale Weise läuft de Abreissvorgang am Garantieband ab, wenn das Garantieband eine vertikale Sollbruchstelle aufweist, und wenn im Bereich der vertikalen Sollbruchstelle ein vertikaler Verbindungssteg angeordnet ist, über den das Garantieband nach dem Abreissen mit der Verschlusskappe verbunden bleibt, wobei wenigstens ein Haltenocken in einem der vertikalen Sollbruchstelle etwa gegenüberliegenden Sektor angeordnet sein kann. Bei dieser Anordnung reisst das Garantieband beim Abschrauben der Verschlusskappe zuerst in dem der vertikalen Sollbruchstelle gegenüberliegenden Sektor. Auf diese Weise bleibt das Abschraubdrehmoment relativ niedrig, da das Garantieband nicht gleichzeitig über den gesamten Umfang abgerissen werden muss. Zuletzt reisst am Garantieband auch noch die vertikale Sollbruchstelle auf, so dass das Garantieband nur noch über den vertikalen Verbindungssteg mit der Kappe verbunden ist. Auf diese Weise ist gewährleistet, dass das Garantieband nicht auf der Behältermündung verbleibt, was bei Mehrweg-Flaschen besonders wichtig ist.

Wenn der Verbindungssteg in Abschraubrichtung vor der vertikalen Sollbruchstelle angeordnet ist, wird das Aufreissen der Sollbruchstelle begünstigt. Der verstärkte Verbindungssteg biegt sich praktisch nicht durch, so dass sich beim Abschrauben die Sollbruchstelle nicht verbiegt oder dehnt, sondern beim Erreichen der erforderlichen Kraft sofort einreisst.

Wenn neben dem Verbindungssteg ein weiterer Steg von geringerem Querschnitt als der Verbindungssteg in Abschraubrichtung vor dem Verbindungssteg angeordnet ist, ist eine zuverlässige Verbindung des Garantiebandes mit der Verschlusskappe gewährleistet. Der zweite Steg verhindert ein Abbrechen des Verbindungssteges bei einem ruckartig angesetzten Abschraubdrehmoment. Sowohl der Verbindungssteg als auch der zweite Steg können jedoch nach dem Abreissen des Garantiebandes bzw. nach dem Reissen der vertikalen Sollbruchstelle durch Zug am Garantieband von Hand abgerissen werden.

Der Reissvorgang an der vertikalen Sollbruchstelle kann weiter dadurch beeinflusst werden, dass sie mehrere etwa parallel und im rechten Winkel zur Mittelachse verlaufende Sollreissstege aufweist. Da die vertikale Sollbruchstelle oft durch leichtes Abkippen der Verschlusskappe aufgerissen wird, erleichtern die parallelen Sollreissstege diesen Vorgang. Ein Überdehnen der Sollreissstege kann dadurch verhindert werden, wenn sie eine sich gegen eine Seite verjüngende Querschnittskonfiguration aufweisen. Auf diese Weise reissen alle Stege auf der gleichen Seite. Die sich verjüngende Querschnittskonfiguration hat ausserden auch spritzgusstechnische Vorteile, da das Fliessverhalten der thermoplastischen Gussmasse beim Einspritzen begünstigt wird.

Wenn die dem Kappenboden zugewandte Oberseite der Haltenocken relativ zur Mittelachse in einem Winkel zwischen 75 bis 85 Grad geneigt ist, lassen sich die Haltenocken auf einfachste Weise in einem axial öffnenden Gusswerkzeug entformen, ohne dass ihre Funktion als Widerlager beeinträchtigt wird. Wenn die dem Kappenboden abgewandte Unterseite der Haltenocken relativ zur Mittelachse in einem Winkel zwischen 15 bis 30 Grad geneigt ist, ergibt sich eine schonende Dehnung des Garantiebandes, während es über den Vorsprung geschoben wird.

Verschiedene Ausführungsbeispiele der Erfindung sind in den Zeichnungen dargestellt und werden nachstehend genauer beschrieben. Es zeigen:
Fig. 1 einen Querschnitt durch eine erfindungsgemässe Verschlusskappe und eine Behältermündung,
Fig. 2 eine Seitenansicht auf ein abgewandeltes Ausführungsbeispiel einer Verschlusskappe,
Fig. 3 eine Ansicht von unten auf die Verschlusskappe gemäss Fig. 2,
Fig. 4 eine Ansicht von unten auf die Verschlusskappe gemäss Fig. 2, jedoch mit sich verjüngendem Wulst beiderseits der Nocken,
Fig. 5 eine Ansicht von unten auf ein abgewandeltes Ausführungsbeispiel für Einwegflaschen,
Fig. 6 eine stark vergrösserte Darstellung einer vertikalen Sollbruchstelle,
Fig. 7 einen Querschnitt durch die Sollbruchstelle gemäss Fig. 6,
Fig. 8 und 9 abgewandelte Querschnittsformen von Sollbruchstellen, und
Fig. 10 eine Ansicht von unten auf ein stark vereinfachtes, abgewandeltes Ausführungsbeispiel.

Wie in Fig. 1 dargestellt, hat eine Verschlusskappe 1 ein Innengewinde 2, um auf das Aussengewinde 4 einer Behältermündung 3 geschraubt zu werden. Bei den Behältermündungen handelt es sich in der Regel um genormte Flaschenmündungen wie z.B. in Europa die MCA Norm für Erfrischungsgetränkeflaschen (Bachem Carl-Jakob, die neuen Verbandsflaschen mit Aussenschraubgewinde, in «Das Erfrischungsgetränk/Mineralwasserzeitung», Stuttgart, Nr. 4 vom 28.1.1970). Die nachstehend beschriebenen Ausführungsbeispiele beziehen sich auf Verschlusskappen für Flaschenmündungen gemäss der MCA-Norm.

Die Verschlusskappe 1 kann wie dargestellt eine Innendichtung 24 oder aber auch ein anderes Dichtsystem aufweisen. Am unteren Rand 5 ist mit Abreissstegen 17 das Garantieband 6 befestigt. Je nach Anwendungsfall können über den gesamten Umfang etwa 14 bis 15 Abreissstege angeordnet sein. Die Zahl der Abreissstege kann jedoch auch verändert werden, wobei für die Funktion die Gesamtquerschnittsfläche aller Abreissstege zu berücksichtigen ist. Die Abreissstege können am unteren Rand 5 mit Facetten 18 versehen sein, welche spritzgusstechnisch vorteilhaft sind. Die Facetten verstärken die Abreissstege ausserdem für das axiale Entformen der Gusswerkzeuge und für das erstmalige Aufschrauben der Verschlusskappe.

Das Garantieband selbst gliedert sich im Querschnitt in einen oberen Teil 25 und in einen unteren Teil 21. Der obere Teil 25 hat etwa den gleichen Innendurchmesser wie die Verschlusskappe an ihrem unteren Rand 5. Die gegen den unteren Rand 5 der Verschlusskappe zugewandte Kante des Garantiebandes ist etwa keilförmig ausgebildet, wodurch das Entformen erleichtert wird. Eine umlaufende Schulter 23 auf der Aussenseite des Garantiebandes sorgt auf an sich bekannte Weise dafür, dass das Garantieband beim axialen Entformen der Werkzeuge abgestützt wird. Zwischen dem oberen Teil 25 und dem unteren Teil 21 des Garantiebandes 6 liegt die Rastkante 9, welche durch eine Durchmesserverkleinerung des Garantiebandes gebildet wird. Der Innendurchmesser der Innenwand 7 ist kleiner als der Aussendurchmesser des umlaufenden Vorsprungs 8 an der Behältermündung 3. Die Rastkante bzw. das ganze untere Garantieband 21 muss daher beim erstmaligen Aufschrauben der Verschlusskappe über den Wulst 8 gedehnt werden. Aus diesem Grund ist zur Bildung einer Rastkante der Innendurchmesser der Innenwand nur wenig kleiner als der Aussendurchmesser des Vorsprungs. Die Innenwandung des oberen Teils 25 des Garantiebandes geht mit einem Einrastradius 19 in die Rastkante 9 über. Der Einrastradius beträgt etwa 0, bis 1,0 mm. Grössere Radien beeinträchtigen die Funktion der Rastkante und kleinere Radien können Probleme beim Entformen verursachen. Die Rastkante ist zusätzlich mit einem gegen das Zentrum gerichteten, umlaufenden Wulst 26 verstärkt.

Der untere Teil 21 des Garantiebandes ist im vorliegenden Ausführungsbeispiel etwa hohlzylindrisch ausgebildet. Der Aussendurchmesser des unteren Teils 21 entspricht dabei etwa dem Innendurchmesser des oberen Teils 25. Die Wandstärke des unteren Teils 21 bestimmt wesentlich das Feder-bzw. Dehnverhalten beim Aufschrauben der Verschlusskappe. Die beim Ausführungsbeispiel gewählte Wandstärke beträgt ca. 0,4 bis 0,5 mm. Die Innenseite 7 des Garantiebandes hat unten eine konische Aufweitung 22. Diese Aufweitung dient beim Aufschrauben der Schraubkappe dazu, das Garantieband auf der Behältermündung zu zentrieren. Der Winkel der konischen Aufweitung beträgt relativ zur Mittelache zwischen 15 bis 30 Grad.

Auf der Innenseite 7 des Garantiebandes sind etwa im Bereich der Ebene der Rastkante 9 Haltenocken 10 angeordnet. Diese Haltenocken lassen zusammen mit der Rastkante 9 beim Abschrauben der Verschlusskappe die Zugspannung auf die Abreissstege 17 so stark ansteigen, dass diese reissen. Es ist wenigstens ein Haltenocken erforderlich, damit die erfindungsgemässen Vorteile erzielt werden. Bei einem Wegfallen der Nocken müsste die Rastkante 9 bzw. der Wulst 26 derart dimensioniert werden, dass entweder eine Entformung nicht mehr möglich wäre oder dass sich das Garantieband beim Aufschrauben überdehnt. Es können aber auch mehrere Haltenocken regelmässig oder unregelmässig über den Umfang des Garantiebandes verteilt angeordnet werden. Es ist auch denkbar, die Haltenocken in axialer Richtung leicht versetzt anzuordnen.

Die Oberseite 15 der Haltenocken 10 und des Wulstes 26 geht vorteilhaft unmittelbar in die Rastkante 9 über. Der Winkel zwischen der Oberseite 15 und der Mittelachse beträgt vorteilhaft zwischen 75 und 85 Grad. Optimal wäre an sich ein Winkel von etwa 90 Grad, doch liesse sich dann das Garantieband schlecht entformen. Die Unterseite 16 der Haltenocken 10 geht vorteilhaft unmittelbar in die konische Aufweitung 22 über und hat auch den gleichen Winkel wie diese Aufweitung.

Die Fig. 2, 3 und 4 zeigen ein leicht abgewandeltes Ausführungsbeispiel mit einer vertikalen Sollbruchstelle 11 im Garantieband. Die Querschnittskonfiguration des Garantiebandes ist etwa gleich wie im Ausführungsbeispiel gemäss Fig. 1. Je nach der Dimensionierung des Wulstes 26 lässt sich ein härteres oder weicheres Abreissen des Garantiebandes erreichen. Fig. 4 zeigt eine weiter abgewandelte Variante, bei der die radiale Stärke des Wulstes 26 mit zunehmender Entfernung von den Haltenocken 10 abnimmt.

Unmittelbar neben der vertikalen Sollbruchstelle 11 ist ein Verbindungssteg 12 angeordnet, an dem das Garantieband nach dem Abreissen noch mit der Schlusskappe verbunden bleibt. Ein weiterer Steg 13 von geringerem Querschnitt ist neben dem Verbindungssteg 12 angeordnet und dient zur Verstärkung der Verbindung zwischen Garantieband und Verschlusskappe. Die vertikale Sollbruchstelle 11 und der Verbindungssteg 12 werden insbesondere bei Mehrwegflaschen verwendet. Bei Mehrwegflaschen darf das Garantieband nicht auf der Flaschenmündung verbleiben, da sonst bei der Rücknahme der Flaschen neben dem Waschvorgang ein zusätzlicher Arbeitsprozess zum Entfernen der Garantiebänder erforderlich wäre.

Fig. 3 zeigt Anordnung und Konfiguration der Haltenocken 10. Die Haltenocken 10 haben eine segmentartige Grundfläche und wenigstens einer ist in einem der vertikalen Sollbruchstelle 11 etwa gegenüberliegenden Sektor angeordnet. Die vertikale Sollbruchstelle 11 ist auf einem Umfangsabschnitt angeordnet, dessen Länge zwischen den beiden Haltenocken 10' und 10" grösser ist als die Länge der Abschnitte zwischen diesen Haltenocken und den dritten Haltenocken 10. Bei dieser Anordnung der Haltenocken wird ein besonders vorteilhaftes Abreissen der einzelnen Abreissstege erzielt. Es reissen zuerst die Abreissstege 17', welche der Sollbruchstelle 11 bzw. dem Verbindungssteg 12 etwa gegenüberliegen.

Wie Fig. 4 zeigt geht der Wulst 26 zwischen den Haltenocken 10, 10' und 10" in die Rastkante 9 bzw. in die Innenwand 7 des Garantiebandes über, so dass an diesen Stellen Zonen X mit erhöhter Elastizität in Umfangsrichtung entstehen.

Die Haltenocken 10 können jedoch auch auf andere Art und Weise über den Umfang des Garantiebandes verteilt werden. So ist es z.B. denkbar, in Abschraubrichtung hinter der vertikalen Sollbruchstelle 11 auf einem Abschnitt von ca. 180 Grad mehrere, beispielsweise fünf Haltenocken anzuordnen.

Insbesondere bei Einwegflaschen können die Haltenocken 10 gleichmässig über den Umfang verteilt werden, wie dies in Fig. 5 dargestellt ist. Bei der Ausführung für Einwegflaschen fehlen auch die vertikale Sollbruchstelle 11 sowie die Stege 12 und 13. Das Garantieband verbleibt beim Abschrauben der Verschlusskappe auf der Behältermündung, wo es nicht weiter stört.

Besonders deutlich ist hier die abnehmende Stärke des Wulstes 26 sichtbar. Der Wulst reduziert sich etwa gleichmässig und geht etwa in der Mitte zwischen zwei Haltenocken 10 in die Rastkante über. Es ist jedoch auch denkbar, dass die radiale Stärke des Wulstes 26 anders verläuft als dargestellt. Beispielsweise könnte der Wulst 26 zuerst etwa eine gleichförmige radiale Stärke aufweisen, um sich erst dann im Abstand von den Haltenocken 10 zu verjüngen. Auch könnten die Zonen X mit erhöhter Elastizität bzw. mit fehlendem oder stark reduziertem Wulst mehr oder weniger lang ausgebildet werden.

Die Fig. 6 und 7 zeigen eine vertikale Sollbruchstelle 11 in stark vergrösserter Darstellung, wobei die Sollbruchstelle etwa parallel verlaufende Sollreissstege 14 aufweist. Die Sollreissstege 14 haben einen Querschnitt, der sich auf eine Seite hin etwa konisch verjüngt. Dadurch ist gewährleistet, dass alle Sollreissstege 14 am kleinsten Querschnitt auf einer Seite reissen. Eine Überdehnung wird damit verhindert. Wie die Fig. 8 und 9 zeigen, sind jedoch auch andere Konfigurationen der vertikalen Sollbruchstelle denkbar. So beispielsweise ein dünner Film mit einer Verdickung am unteren Rand gemäss Fig. 8 oder aber ein dünner, etwa keilförmiger Film gemäss Fig. 9.

In den Fig. 7 und 9 ist auch der Wulst 26 gut sichtbar, dessen Oberseite nahtlos in die Rastkante bzw. in den Radius 19 übergeht.

Fig. 10 zeigt, stark vereinfacht, ein abgewandeltes Ausführungsbeispiel mit nur einem einzigen Haltenocken 10 und mit einem Wulst 26, dessen radiale Stärke sich bis zu der dem Haltenocken 10 etwa gegenüberliegenden Stelle X gleichmässig verjüngt.

Bei der Dimensionierung der einzelnen Abschnitte des Garantiebandes sind jeweils auch die Materialeigenschaften zu berücksichtigen. Normalerweise werden die Verschlusskappen aus Polyäthylen oder aus Polypropylen hergestellt. Die erfindungsgemässen Verschlusskappen können mit herkömmlichen Aufsetzvorrichtungen auf die Behältermündungen aufgesetzt werden, was einen weiteren Vorteil darstellt.

## Patentansprüche

1. Verschlusskappe aus Kunststoffmaterial mit einem Innengewinde (2) zum Verschliessen einer Behältermündung (3) mit Aussengewinde (4), wobei die Kappe am unteren Rand (5) ein abreissbares Garantieband (6) aufweist, das dazu bestimmt ist, bei aufgeschraubter Kappe einen ringförmigen Vorsprung (8) an der Behältermündung zu untergreifen, und das zu diesem Zweck zur Bildung einer Rastkante (9) einen Innendurchmesser aufweist, der kleiner ist als der Innendurchmesser der Kappe an ihrem unteren Rand (5), wobei die Rastkante durch wenigstens einen gegen die Mittelachse gerichteten Haltenocken (10) verstärkt ist, dadurch gekennzeichnet, dass die Rastkante in der Ebene der Haltenocken (10) durch einen Wulst (26) von geringerer radialer Wandstärke als die Haltenocken verstärkt ist und dass sich der Wulst auf beiden Seiten an diese anschliesst.

2. Verschlusskappe nach Anspruch 1, dadurch gekennzeichnet, dass sich die radiale Stärke des Wulstes (26) beidseits der Haltenocken (10) mit zunehmender Entfernung von letzteren in Umfangsrichtung verkleinert.

3. Verschlusskappe nach Anspruch 2, dadurch gekennzeichnet, dass wenigstens zwei Haltenocken (10) angeordnet sind und dass der Wulst zwischen den Haltenocken in die Rastkante (9) übergeht.

4. Verschlusskappe nach einem der Ansprüche 1 bis 3, dadurch gekennzeichnet, dass der Wulst im Querschnitt etwa dreieckig ist, wobei die dem Kappenboden zugewandte obere Begrenzungsfläche des Wulstes nathlos in die Rastkante übergeht.

5. Verschlusskappe nach einem der Ansprüche 1 bis 4, dadurch gekennzeichnet, dass das Garantieband (6) eine vertikale Sollbruchstelle (11) aufweist, und dass im Bereich der vertikalen Sollbruchstelle ein vertikaler Verbindungssteg (12) angeordnet ist, über den das Garantieband nach dem Abreissen mit der Verschlusskappe verbunden bleibt.

6. Verschlusskappe nach Anspruch 5, dadurch gekennzeichnet, dass wenigstens ein Haltenocken (10) in einem der vertikalen Sollreisslinie etwa gegenüberliegenden Sektor angeordnet ist.

7. Verschlusskappe nach Anspruch 5, dadurch gekennzeichnet, dass wenigstens drei Haltenocken (10) angeordnet sind, wobei die Nocken auf dem Umfang des Garantiebands derart verteilt sind, dass die vertikale Sollbruchstelle (11) jeweils in einem Abschnitt zwischen zwei Haltenocken angeordnet ist, dessen Länge grösser ist als die Abstände zwischen diesen und den übrigen Haltenocken, bzw. zwischen den übrigen Haltenocken untereinander.

8. Verschlusskappe nach Anspruch 5, dadurch gekennzeichnet, dass der Verbindungssteg (12) in Abschraubrichtung vor der vertikalen Sollbruchstelle (11) angeordnet ist.

9. Verschlusskappe nach Anspruch 8, dadurch gekennzeichnet, dass neben dem Verbindungssteg (12) ein weiterer Steg (13) von geringerem Querschnitt als der Verbindungssteg (12) in Abschraubrichtung vor dem Verbindungssteg angeordnet ist.

10. Verschlusskappe nach Anspruch 5, dadurch gekennzeichnet, dass die vertikale Sollbruchstelle (11) mehrere etwa parallel und im rechten Winkel zur Mittelachse verlaufende Sollreissstege (14) aufweist.

11. Verschlusskappe nach Anspruch 10, dadurch gekennzeichnet, dass die Sollreissstege (14) eine sich gegen eine Seite verjüngende Querschnittskonfiguration aufweisen.

12. Verschlusskappe nach Anspruch 1, dadurch gekennzeichnet, dass die dem Kappenboden zugewandte Oberseite (15) der Haltenocken (10) relativ zur Mittelachse in einem Winkel zwischen 75 bis 85 Grad geneigt ist.

13. Verschlusskappe nach Anspruch 12, dadurch gekennzeichnet, dass die dem Kappenboden abgewandte Unterseite (16) der Haltenocken (10) relativ zur Mittelachse in einem Winkel zwischen 15 bis 30 Grad geneigt ist.

## Claims

1. A closure of plastics material having an internal screwthread (2) for closing the mouth opening (3) of a container having an external screwthread (4), wherein the cap is provided at the lower edge (5) with a tear-off guarantee strip (6) which is intended to engage under an annular projection (8) at the mouth opening of the container when the cap is screwed on and which for that purpose to form a retaining edge (9) is of an inside diameter which is smaller than the inside diameter of the cap at its lower edge (5), wherein the retaining edge is reinforced by at least one holding projection (10) which is directed towards the centre line, characterised in that in the plane of the holding projections (10), the retaining edge is reinforced by a bead (26) of smaller radial wall thickness than the holding projections and that the bead adjoins same on both sides.

2. A closure cap according to claim 1 characterised in that the radial thickness of the bead (26) decreases on both sides of the holding projections (10) with increasing distance therefrom in the peripheral direction.

3. A closure cap according to claim 2 characterised in that there are at least two holding projections (10) and that the bead between the holding projections blends into the retaining edge (9).

4. A closure cap according to one of claims 1 to 3 characterised in that the bead is substantially triangular in cross-section, the upper boundary surface of the bead, which is towards the end portion of the cap, blending smoothly into the retaining edge.

5. A closure cap according to one of claims 1 to 4 characterised in that the guarantee strip (6) has a vertical desired-rupture location (11) and that disposed in the region of the vertical desired-rupture location is a vertical connecting web (12) by way of which the guarantee strip, after being torn off, remains joined to the closure cap.

6. A closure cap according to claim 5 characterised in that at least one holding projection (10) is arranged in a sector which is in substantially opposite relationship to the vertical desired-tear line.

7. A closure cap according to claim 5 characterised in that there are at least three holding projections (10), the projections being distributed around the periphery of the guarantee strip in such a way that the vertical desired-rupture location (11) is arranged in a respective portion between two holding projections, the length of which portion is greater that the spacings between said holding projections and the other holding projections or between respective ones of the other holding projections.

8. A closure cap according to claim 5 characterised in that the connecting web (12) is arranged upstream of the vertical desired-rupture location (12) in the unscrewing direction.

9. A closure cap according to claim 8 characterised in that beside the connecting web (12) a further web (13) of smaller cross-section than the connecting web (12) is arranged upstream of the connecting web in the unscrewing direction.

10. A closure cap according to claim 5 characterised in that the vertical desired-rupture location (11) comprises a plurality of desired-rupure webs (14) which extend substantially parallel and at a right angle to the centre line.

11. A closure cap according to claim 10 characterised in that the desired-rupture webs (14) are of a cross-sectional configuration which tapers towards one side.

12. A closure cap according to claim 1 characterised in that the top side (15) of the holding projections (10), which is towards the end portion of the cap, is inclined relative to the centre line at an angle of between 75 and 85°.

13. A closure cap according to claim 12 characterised in that the underside (16) of the holding projections (10), which is remote from the end portion of the cap, is inclined relative to the centre line at an angle of between 15 and 30°.

## Revendications

1. Capsule de bouchage en matière plastique comportant un pas de vis intérieur (2) pour fermer une embouchure de récipient (3) munie d'un pas de vis extérieur (4), la capsule présentant sur le bord inférieur (5) une bande de garantie (6) arrachable qui est destinée à s'engager sous une saillie (8) annulaire formée sur l'embouchure du récipient, lorsque la capsule est vissée, et qui présente à cet effet un diamètre intérieur plus petit que le diamètre intérieur de la capsule sur son bord inférieur (5), pour former un bord d'encliquetage (9), celui-ci étant renforcé par au moins un ergot d'arrêt (10) dirigé vers l'axe médian, caractérisée en ce que le bord d'encliquetage est renforcé dans le plan des ergots d'arrêt (10) par un bourrelet (26) d'épaisseur radiale inférieure à celle des ergots d'arrêt et en ce que le bourrelet vient se raccorder des deux côtés à ces ergots d'arrêt.

2. Capsule de bouchage selon la revendication 1, caractérisée en ce que l'épaisseur radiale du bourrelet (26) diminue des deux côtés des ergots d'arrêt (10) au fur et à mesure qu'il s'éloigne de ces derniers dans la direction circonférentielle.

3. Capsule de bouchage selon la revendication 2, caractérisée en ce qu'il est prévu au moins deux ergots d'arrêt (10) et en ce que le bourrelet se prolonge entre les ergots d'arrêt par le bord d'encliquetage (9).

4. Capsule de bouchage selon l'une des revendications 1 à 3, caractérisée en ce que le bourrelet a une section transversale à peu près triangulaire, la surface limite supérieure du bourrelet, tournée vers le fond de la capsule, se prolongeant sans cassure par le bord d'encliquetage.

5. Capsule de bouchage selon l'une des revendications 1 à 4, caractérisée en ce que la bande de garantie (6) présente une zone verticale de rupture (11), et en ce qu'il est disposé au voisinage de la zone verticale de rupture, une languette de liaison (12) verticale par laquelle la bande de garantie reste attachée à la capsule de bouchage après arrachage.

6. Capsule de bouchage selon la revendication 5, caractérisée en ce qu'un ergot d'arrêt (10) au moins est disposé dans un secteur opposé à l'une des lignes d'arrachage verticales.

7. Capsule de bouchage selon la revendication 5, caractérisée en ce que trois ergots d'arrêt (10) au moins sont prévus, ces ergots étant répartis sur le pourtour de la bande de garantie de telle sorte que la zone vericale de rupture (11) soit disposée dans une section comprise entre deux ergots d'arrêt et dont la longueur est supérieure à la distance comprise entre ceux-ci et les autres ergots d'arrêt, ou entre les autres ergots d'arrêt entre eux.

8. Capsule de bouchage selon la revendication 5, caractérisée en ce que la languette de liaison (12) est disposée avant la zone de rupture verticale (11), ), dans le sens du dévissage.

9. Capsule de bouchage selon la revendication 8, caractérisée en ce qu'il est prévu, en pus de la languette de liaison (12), une autre languette (13) de section transversale plus petite que celle de la languette de liaison (12), et disposée avant la languette de liaison dans le sens du dévissage.

10. Capsule de bouchage selon la revendication 5, caractérisée en ce que la zone verticale de rupture (11) présente plusieurs languettes d'arrachage (14) sensiblement parallèles entre elles et perpendiculaires à l'axe médian.

11. Capsule de bouchage selon la revendication 10, caractérisée en ce que les languettes d'arrachage (14) présentent une section transversale se rétrécissant d'un côté.

12. Capsule de bouchage selon la revendication 1, caractérisée en ce que la face supérieure (15) des ergots d'arrêt (10), tournée vers le fond de la capsule, est inclinée par rapport à l'axe médian sous un angle compris entre 75 et 85°.

13. Capsule de bouchage selon la revendication 12, caractérisée en ce que la face inférieure ( 16) des ergots d'arrêt (10), située à l'opposé du fond de la capsule, est inclinée par rapport à l'axe médian sous un angle compris entre 15 et 30°.
